# EUROPÄISCHE PATENTSCHRIFT

(11) **EP 4 621 182 B1**
(45) Veröffentlichungstag und Bekanntmachung des Hinweises auf die Patenterteilung: **05.08.2026**
(21) Anmeldenummer: 25164437.3
(22) Anmeldetag: 18.03.2025
(51) Int. Cl.: E06B 1/18, E06B 1/52

(54) **STECKZARGENBAUSATZ UND VERFAHREN ZUR HERSTELLUNG EINES STECKZARGENBAUSATZES**
FRAME KIT AND METHOD FOR PRODUCING A FRAME KIT
KIT DE CADRE À EMBOÎTER ET PROCÉDÉ DE FABRICATION D'UN KIT DE CADRE À EMBOÎTER

(30) Priorität: 20.03.2024 DE 102024108017
(43) Veröffentlichungstag der Anmeldung: 24.09.2025
(73) Patentinhaber: Herport Innenausbauelemente GmbH & Co. KG, 48683 Ahaus (DE)
(72) Erfinder: Herbers, Dominic Wilm, 48683 Ahaus (DE)
(74) Vertreter: Klickow & Wetzel PartGmbB

(56) Entgegenhaltungen:
- EP-A1- 0 853 181
- DE-A1- 102016 111 203

## Beschreibung

Die Erfindung betrifft einen Steckzargenbausatz im Sinne der zur Montage einer Steckzarge erforderlichen Zargenelemente bzw. Zargenteile.

Darüber hinaus betrifft die Erfindung ein Verfahren zur Herstellung eines Steckzargenbausatzes.

Zargen sind Bestandteil von vielen Türen und Fenstern und bilden den Rahmen, in den Türblätter oder Fensterflügel in einer Bauwerksöffnung eingesetzt werden.

Häufig werden Zargen bereits bei der Erstellung eines Gebäudes in den dazu vorgesehenen Bauwerksöffnungen, insbesondere Wandöffnungen, montiert. Hierfür werden in der Regel einteilige Zargen, auch Umfassungszargen genannt, verwendet. Diese umfassen die Wand auf beiden Seiten der Wandöffnung mit einem etwa U-förmigen Profil und werden während des Aufbaus der Wand montiert.

Zur nachträglichen Montage eignen sich Steckzargen, auch zweiteilige Zargen genannt, besonders, weil diese in bestehende Bauwerksöffnungen komfortabel einsetzbar sind. Diese sind in zwei Zargenelemente, beispielsweise ausgebildet als Falzelement und Gegenelement, geteilt, die die Bauwerksöffnung jeweils nur an einer Außenseite umfassen und bei der Montage in der Bauwerksöffnung miteinander verbunden werden.

Ein Beispiel einer Steckzarge ist in DE102016111203A1 offenbart.

Steckzargen sind zumeist aus Metall, besonders bevorzugt aus Stahl, gefertigt.

Bei der Herstellung von als Umfassungszargen ausgebildeten Stahlzargen für Türen werden drei Zargenteile, nämlich die beiden Seitenteile und das Kopfteil, separat gefertigt. Zunächst werden die Formen der Einzelteile aus einem Stahlblech gefertigt und anschließend gebogen, um die gewünschte dreidimensionale Form zu erreichen. Diese umfasst beispielsweise einen Falz und/oder die Blende der Zarge. Hiernach erfolgt ein Verschweißen der drei Einzelteile zu einer einbaufertigen Umfassungszarge, oder die Einzelteile werden als sogenannte dreiteilige Zargen separat verpackt und erst bei der Montage miteinander verbunden.

Bei der Herstellung von Steckzargen für Türen werden für jedes Zargenelement jeweils die beiden Seitenteile und das Kopfteil separat gefertigt, sodass für dreiseitige Türzargen insgesamt sechs Zargenteile gefertigt werden müssen.

Dies ist im Vergleich mit einteiligen Zargen deutlich aufwendiger, da die verschiedenen Teile entweder nacheinander gefertigt werden müssen oder für jedes Teil eine eigene Produktionslinie eingerichtet werden muss. Hierdurch ist für Steckzargen die Produktionszeit verlängert und/oder die Produktion verteuert.

Es ist daher eine Aufgabe der Erfindung einen Steckzargenbausatz zu schaffen, der die vorgenannten Nachteile zumindest teilweise behebt.

Diese Aufgabe wird erfindungsgemäß durch einen Steckzargenbausatz gemäß Patentanspruch 1 gelöst.

Es ist eine weitere Aufgabe der Erfindung ein Verfahren zur Herstellung eines Steckzargenbausatzes anzugeben, das die genannten Nachteile zumindest teilweise behebt.

Diese Aufgabe wird erfindungsgemäß durch ein Verfahren gemäß Patentanspruch 9 gelöst.

In den abhängigen Patentansprüchen werden vorteilhafte Ausführungsformen der Erfindung beansprucht.

Für die nachfolgende Beschreibung gilt für die Bauwerksöffnung, dass diese eine erste Außenseite auf einer ersten Seite der Bauwerksöffnung, eine zweite Außenseite auf einer der ersten Seite der Bauwerksöffnung gegenüberliegenden zweiten Seite und eine Innenseite aufweist. Die Innenseite verbindet dabei die Außenseiten miteinander und wird auch als Laibung bezeichnet. Die Außenseiten der Bauwerksöffnung sind in der Regel etwa parallel zueinander ausgerichtet, während die Innenseite etwa senkrecht zu diesen angeordnet ist.

Umfasst sind dabei neben Wandöffnungen grundsätzlich auch Bauwerksöffnungen in Dächern, Decken und Böden. Zum besseren Verständnis wird die Erfindung vornehmlich anhand von Wandöffnungen beschrieben.

Die nachfolgend offenbarten Merkmale eines Steckzargenbausatzes und eines Verfahrens zur Herstellung eines Steckzargenbausatzes sind in allen ausführbaren Kombinationen Bestandteil der Erfindung.

Ein erfindungsgemäßer Steckzargenbausatz umfasst mindestens zwei Zargenelemente, wobei ein erstes Zargenelement zur Montage an einer ersten Außenseite einer Bauwerksöffnung und ein zweites Zargenelement zur Montage an einer der ersten Außenseite der Bauwerksöffnung gegenüberliegenden zweiten Außenseite der Bauwerksöffnung ausgebildet ist.

In Ausführungsformen der Erfindung ist das erste Zargenelement als ein Falzelement, in manchen Ausführungsformen aufweisend den Falz der Zarge, und das zweite Zargenelement als Gegenelement ausgebildet.

Das erste und das zweite Zargenelement sind in der Bauwerksöffnung zu einer Zarge miteinander verbindbar und umfassen jeweils zumindest drei Zargenteile, nämlich zwei Seitenteile und ein Kopfteil.

In anderen Ausführungsformen ist der Steckzargenbausatz für eine vierseitige Zarge ausgebildet. Dazu weisen die Zargenelemente jeweils ein viertes Zargenteil, nämlich das Unterteil, auf.

Die Erfindung erfasst sowohl Ausführungsformen eines Steckzargenbausatzes, in denen die Zargenteile der Zargenelemente jeweils miteinander zu einem einteiligen Zargenelement verbunden sind, als auch Ausführungsformen, in denen die Zargenteile der Zargenelemente Einzelteile sind, die erst bei der Montage der Zarge miteinander verbunden werden.

Vorzugsweise weist zumindest eines der Zargenelemente Befestigungsmittel zur Befestigung in der Bauwerksöffnung auf.

Erfindungsgemäß sind mindestens zwei einander zugeordnete Zargenteile der Zargenelemente des Steckzargenbausatzes einteilig ausgeführt und über mindestens eine Sollbruchstelle miteinander verbunden.

Als einander zugeordnete Zargenteile der Zargenelemente werden dabei diejenigen Zargenteile verstanden, die nach der Montage der Steckzarge in der Bauwerksöffnung dieselbe Innenseite der Bauwerksöffnung bekleiden (z.B. Kopfteil und Kopfteil der Zargenelemente).

Vorzugsweise sind mindestens zwei Paare einander zugeordneter Zargenteile der Zargenelemente, besonders bevorzugt die einander zugeordneten Seitenteile, des Steckzargenbausatzes jeweils einteilig ausgeführt und jeweils über mindestens eine Sollbruchstelle miteinander verbunden.

In Ausführungsformen der Erfindung sind mindestens drei Paare einander zugeordneter Zargenteile der Zargenelemente, nämlich die einander zugeordneten Seitenteile und die Kopfteile, des Steckzargenbausatzes jeweils einteilig ausgeführt und jeweils über mindestens eine Sollbruchstelle miteinander verbunden.

Vorzugsweise sind die die Paare einander zugeordneter Zargenteile der Zargenelemente jeweils über mindestens zwei Sollbruchstellen miteinander verbunden.

Die erforderliche Anzahl der Sollbruchstellen wird primär durch die bei der Formung der Zargenelemente aus den Blechen erforderliche Reststabilität bestimmt, um ein unerwünschtes Brechen der Zargenteile in der Produktion zu verhindern.

Am Kopfteil sind bei regulären Maßen von Innentüren in bevorzugten Ausführungsformen der Erfindung mindestens zwei Sollbruchstellen, bei den Seitenteilen mit einer Länge von unter 2100 mm mindestens drei Sollbruchstellen vorgesehen. In Ausführungsformen für breitere und/oder höhere Steckzargen sind entsprechend zusätzliche Sollbruchstellen zur Verbindung der Zargenteile vorgesehen.

Vor der Montage wird der Steckzargenbausatz durch Brechen der Zargenelemente an der mindestens einen Sollbruchstelle getrennt, sodass die Zargenelemente nacheinander in der Bauwerksöffnung verbaut werden können.

In bevorzugten Ausführungsformen der Erfindung weisen die einander zugeordneten Zargenteile korrespondierende Steckelemente auf.

Die korrespondierenden Steckelemente umfassen jeweils mindestens ein hervorstehendes Steckelement und ein aufnehmendes Streckelement.

Beispielsweise weisen die Zargenteile des ersten Zargenelements jeweils mindestens ein nasen- oder zungenartig ausgebildetes hervorstehendes Steckelement und die Zargenteile des zweiten Zargenelements jeweils mindestens eine korrespondierend angeordnete Aufnahmeöffnung bzw. einen Schlitz auf.

In vorteilhaften Ausführungsformen der Erfindung sind die Sollbruchstellen im Bereich der hervorstehenden Steckelemente angeordnet.

Hierdurch wird ermöglicht, dass die Bruchstelle nicht im sichtbaren und außenliegenden Bereich der montierten Steckzarge liegt, sodass die Bruchstelle nicht zwangsläufig nachbearbeitet werden muss.

In vorteilhaften Ausführungsformen der Erfindung weisen die Zargenelemente Verbindungselemente auf, mit denen diese bei der Montage in der Bauwerksöffnung miteinander verbindbar sind.

Beispielsweise weisen die Zargenelemente korrespondierend angeordnete Löcher auf, durch die diese mithilfe von Schrauben miteinander verschraubbar sind.

In Ausführungsformen der Erfindung ist der Steckzargenbausatz für eine Türzarge zur Montage in einer Wandöffnung ausgebildet.

In vorteilhaften Ausführungsformen der Erfindung sind die Zargenelemente des Steckzargenbausatzes aus Metall, vorzugsweise Stahl, gefertigt.

Ein erfindungsgemäßes Verfahren zur Herstellung eines Steckzargenbausatzes aufweisend zwei Zargenelemente, die jeweils mindestens drei Zargenteile aufweisen, umfasst zumindest die folgenden Verfahrensschritte:
- Bereitstellung mindestens eines Bleches,
- Trennen der Rohlinge der Zargenteile aus dem mindestens einen Blech,
- Formung der Zargenteile aus den Rohlingen,
wobei erfindungsgemäß die Rohlinge der einander zuordneten Zargenteile der Zargenelemente einstückig und über jeweils mindestens eine Sollbruchstelle miteinander verbunden aus dem Blech herausgetrennt und gemeinsam zu den jeweiligen Zargenteilen geformt werden.

Beispielsweise werden die Kopfstücke der Zargenelemente sowie die korrespondierenden Seitenteile der Zargenelemente jeweils paarweise gemeinsam und einstückig gefertigt.

Das Heraustrennen der Rohlinge der Zargenteile aus dem Blech erfolgt in Ausführungsformen der Erfindung durch Stanz- oder Schneideverfahren.

Die Formung der Zargenteile aus den Rohlingen erfolgt in Ausführungsformen der Erfindung mittels Biegeverfahren, beispielsweise durch Schwenk- oder Freibiegeverfahren.

In Ausführungsformen der Erfindung erfolgt nach der Formung der Zargenteile aus den Rohlingen ein Verschweißen der Zargenteile zu den Zargenelementen.

In vorteilhaften Ausführungsformen der Erfindung erfolgt nach der Formung der Zargenteile oder ggf. nach dem Verschweißen eine Oberflächenbehandlung der Zargenteile bzw. Zargenelemente, beispielsweise in Form einer Beschichtung.

Gemäß dem erfindungsgemäßen Verfahren hergestellte Steckzargenbausätze lassen sich in verschiedenen Konfigurationen verpacken und ausliefern, um den verschiedenen Bedürfnissen am Markt gerecht zu werden.

In einer ersten Variante werden die Zargenteile der Zargenelemente über die Sollbruchstelle miteinander verbunden ausgeliefert, sodass ein Brechen der Zarge am Montageort erfolgen kann. Dies kann sowohl in Form der nicht miteinander verschweißten Zargenteile des Steckzargenbausatzes (drei Teile bei dreiseitiger Zarge) oder in verschweißtem Zustand (nur ein Teil) erfolgen.

Gemäß einer Untervariante der ersten Variante werden als Teil des Herstellungsverfahrens nur die Kopfteile des Zargenbausatzes durch Brechen an der mindestens einen Sollbruchstelle getrennt, sodass die Zarge bereits in der richtigen Größe ist, um sie später problemlos zusammenstecken zu können (Versatz am Kopfteil zwischen Öffnungs- und Schließseite). Darüber hinaus ist ein Steckzargenbausatz mit bereits getrennten Kopfteilen für einen Monteur am Montageort deutlich leichter final zu brechen. Dies gilt insbesondere für Steckzargenbausätze mit verschweißten Zargenelementen.

In einer zweiten Variante erfolgt als Teil des Herstellungsverfahrens das Trennen der durch Verschweißen der Zargenteile hergestellten Zargenelemente durch Brechen an den Sollbruchstellen und anschließend das Fixieren der Zargenelemente aneinander mithilfe von Verbindungsmitteln, insbesondere beispielsweise mithilfe der zur Verbindung bei der Montage vorgesehenen Schrauben. In dieser Form werden Steckzargenbausätze derzeit üblicherweise am Markt angeboten.

Die erste Variante bietet gegenüber der zweiten Variante bei der Montage der Steckzarge den Vorteil, dass das Brechen der Zargenelemente bzw. Zargenteile für den geübten Monteur deutlich schneller ist, als das Lösen der Schrauben an den zum Transport verschraubten Teilen, sodass insgesamt eine schnellere Montage der Steckzarge ermöglicht wird.

In einer dritten Variante erfolgt als Teil des Herstellungsverfahrens das Trennen der nicht verschweißten Zargenteile. Die einzelnen Zargenteile dieser am Markt als "zerlegt verpackt zum bauseitigen Zusammenbau" bekannten Option werden vorzugweise einzeln verpackt.

In Ausführungsformen der Erfindung wird ein Steckzargenbausatz für eine Stahlzarge hergestellt. Hierzu werden die Zargenteile aus Stahlblech herausgetrennt.

In Ausführungsformen der Erfindung wird ein Steckzargenbausatz für eine Türzarge hergestellt.

In bevorzugten Ausführungsformen eines erfindungsgemäßen Verfahrens wird ein erfindungsgemäßer Steckzargenbausatz hergestellt.

In den nachfolgend erläuterten Figuren sind beispielhafte Ausführungsformen der Erfindung dargestellt. Es zeigen:
- Figur 1:: Eine perspektivische Ansicht eines Ausschnitts von einteilig gefertigten, einander zugeordneten Zargenteilen,
- Figur 2:: eine perspektivische Ansicht der getrennten Zargenteile gemäß Figur 1,
- Figur 3:: eine perspektivische Ansicht der ineinander gesteckten Zargenteile gemäß der Figuren 1 und 2,
- Figur 4:: eine perspektivische Ansicht der Rückseite der ineinander gesteckten Zargenteile gemäß Figur 3,
- Figur 5:: eine Draufsicht auf die aus einem Blech herausgetrennten, miteinander verbundenen Rohlinge von einander zugeordneten Zargenteilen,
- Figur 6:: einen Steckzargenbausatz für eine Tür mit verbundenen Zargenteilen und
- Figur 7:: einen Steckzargenbausatz für eine Tür mit voneinander getrennten Zargenelementen.

In Figur 1 sind zwei einteilig gefertigte Zargenteile (2) eines erfindungsgemäßen Steckzargenbausatzes (1) in einer perspektivischen Ansicht dargestellt. Das auf der linken Seite dargestellte Zargenteil (2a) des ersten Zargenelements (2) ist über zwei als Sollbruchstellen (4) ausgebildete Stege mit dem zugeordneten Zargenteil (3a) des zweiten Zargenelements (3) verbunden. Zwischen und neben den Sollbruchstellen (4) sind das Zargenteil (2a) des ersten Zargenelements (2) und das Zargenteil (3a) des zweiten Zargenelements (3) durch eine schlitzartige Aussparung (5) voneinander getrennt.

Das Zargenteil (2a) des ersten Zargenelements (2) weist zwei zungenartig ausgebildete hervorstehende Steckelemente (6) und das Zargenteil (3a) des zweiten Zargenelements (3) weist zwei dazu korrespondierend angeordnete und als Schlitze ausgebildete aufnehmende Steckelemente (7) auf.

Die Sollbruchstellen (4) sind im Bereich der hervorstehenden Steckelemente (6) des ersten Zargenteils (2a) angeordnet.

Die Zargenteile (2a, 3a) weisen korrespondierend zueinander angeordnete Verbindungsöffnungen auf, durch die hindurch diese miteinander verschraubt werden können.

Im Zargenteil (3a) des zweiten Zargenelements (3) ist der Falz (9) ausgebildet.

Figur 2 zeigt die durch Brechen an den Sollbruchstellen (4) voneinander getrennten Zargenteile (2a, 2b).

Gemäß den Figuren 3 und 4 sind die hervorstehenden Steckelemente (6) in die aufnehmenden Steckelemente (7) der Zargenteile (2a, 3a) gesteckt. In dieser Konfiguration liegen die Verbindungslöcher (8) der Zargenteile (2a, 3a) übereinander, sodass jeweils eine Schraube durch diese hindurch geschraubt werden kann.

In Figur 5 sind die aus Blech herausgetrennten Rohlinge von drei Paaren einander zugeordneter Zargenelemente (2a und 3a, 2b und 3b, 2c und 3c) eines Steckzargenbausatzes (1) für eine Tür gemäß einem Schritt des erfindungsgemäßen Herstellungsverfahrens dargestellt. Die Zargenelemente (2a und 3a, 2b und 3b, 2c und 3c) sind über Sollbruchstellen (4) im Bereich der hervorstehenden Steckelemente (6) miteinander verbunden.

Zwischen den Sollbruchstellen (4) sind die Zargenelemente (2a und 3a, 2b und 3b, 2c und 3c) durch schlitzartige Aussparungen (5) voneinander getrennt.

Der Rohling des öffnungsseitigen Zargenteils (2b) des ersten Seitenteils des Steckzargenbausatzes (1) weist Bandaufnahmen (10) auf. Der Rohling des öffnungsseitigen Zargenteils (2c) des zweiten Seitenteils des Steckzargenbausatzes (1) weist das Schließblech (12) auf.

Die Zargenteile (2b und 3b, 2c und 3c) der Seitenteile sind jeweils über drei Sollbruchstellen (4) miteinander verbunden. Die Zargenteile (2a und 3a) des Kopfteils sind über zwei Sollbruchstellen (4) miteinander verbunden.

Figur 6 zeigt einen Steckzargenbausatz (1) für eine Türzarge mit verschweißten Zargenteilen der Zargenelemente. D.h. öffnungsseitig sind die Zargenteile (2a, 2b, 2c) im Bereich der Stoßstellen vom Kopfteil mit den Seitenteilen verbunden, vorzugsweise verschweißt, und schließseitig sind die Zargenteile (3a, 3b, 3c) ebenso miteinander verbunden.

Die Zargenteile (2b und 3b, 2c und 3c) der Seitenteile sind weiterhin über die Sollbruchstellen (4) miteinander verbunden, während die Zargenteile (2a und 3a) des Kopfteils bereits voneinander getrennt sind.

In dieser Konfiguration des erfindungsgemäßen Steckzargenbausatzes (1) erfolgt in der Regel eine Trennung der Seitenteile bei der Montage der Steckzarge am Montageort.

Zur Montage des öffnungsseitigen Zargenelements bestehend aus den drei Zargenteilen (2a, 2b, 2c) in einer Wandöffnung weist dieses Montageelemente (11), vorliegend ausgebildet als Montagelaschen, auf. Die Montagelaschen werden bei der Montage der Steckzarge nach der Ausrichtung in der Wandöffnung verschraubt.

In Figur 7 ist der Steckzargenbausatz (1) gemäß Figur (6) nach dem Brechen der Sollbruchstellen (4) dargestellt, sodass die Zargenelemente (2, 3) nun voneinander getrennt sind. Anschließend können diese in einer Wandöffnung montiert werden.

## Patentansprüche

1. Steckzargenbausatz (1) umfassend mindestens zwei Zargenelemente (2, 3), wobei ein erstes Zargenelement (2) zur Montage an einer ersten Außenseite einer Bauwerksöffnung und ein zweites Zargenelement (3) zur Montage an einer der ersten Außenseite der Bauwerksöffnung gegenüberliegenden zweiten Außenseite der Bauwerksöffnung ausgebildet ist, wobei das erste Zargenelement (2) und das zweite Zargenelement (3) in der Bauwerksöffnung zu einer Zarge miteinander verbindbar sind und jeweils zumindest drei Zargenteile (2a, 2b, 2c, 3a, 3b, 3c), nämlich zwei Seitenteile und ein Kopfteil, umfassen, **dadurch gekennzeichnet, dass** mindestens zwei einander zugeordneten Zargenteile (2a und 3a, 2b und 3b oder 2c und 3c) der Zargenelemente (2, 3) des Steckzargenbausatzes (1) einteilig ausgeführt und über mindestens eine Sollbruchstelle (4) miteinander verbunden sind.

2. Steckzargenbausatz (1) nach Anspruch 1, **dadurch gekennzeichnet, dass** mindestens zwei Paare einander zugeordneter Zargenteile (2a, 2b, 2c, 3a, 3b, 3c) der Zargenelemente (2, 3) des Steckzargenbausatzes (1) jeweils einteilig ausgeführt und jeweils über mindestens eine Sollbruchstelle (4) miteinander verbunden sind.

3. Steckzargenbausatz (1) nach Anspruch 2, **dadurch gekennzeichnet, dass** mindestens drei Paare einander zugeordneter Zargenteile (2a, 2b, 2c, 3a, 3b, 3c) der Zargenelemente (2, 3), nämlich die einander zugeordneten Seitenteile und die Kopfteile, des Steckzargenbausatzes (1) jeweils einteilig ausgeführt und jeweils über mindestens eine Sollbruchstelle (4) miteinander verbunden sind.

4. Steckzargenbausatz (1) nach einem der vorstehenden Ansprüche, **dadurch gekennzeichnet, dass** die Paare einander zugeordneter Zargenteile (2a, 2b, 2c, 3a, 3b, 3c) der Zargenelemente (2, 3) jeweils über mindestens zwei Sollbruchstellen (4) miteinander verbunden sind.

5. Steckzargenbausatz (1) nach einem der vorstehenden Ansprüche, **dadurch gekennzeichnet, dass** die einander zugeordneten Zargenteile (2a, 2b, 2c, 3a, 3b, 3c) der Zargenelemente (2, 3) korrespondierende Steckelemente (6, 7) aufweisen.

6. Steckzargenbausatz (1) nach Anspruch 5, **dadurch gekennzeichnet, dass** die Steckelemente (6, 7) jeweils ein hervorstehendes Steckelement (6) und ein aufnehmendes Steckelement (7) aufweisen und dass die Sollbruchstellen (4) im Bereich der hervorstehenden Steckelemente (6) angeordnet sind.

7. Steckzargenbausatz (1) nach einem der vorstehenden Ansprüche, **dadurch gekennzeichnet, dass** dieser für eine Türzarge zur Montage in einer Wandöffnung ausgebildet ist.

8. Steckzargenbausatz (1) nach einem der vorstehenden Ansprüche, **dadurch gekennzeichnet, dass** die Zargenelemente (2, 3) des Steckzargenbausatzes (1) aus Metall, vorzugsweise Stahl, gefertigt sind.

9. Verfahren zur Herstellung eines Steckzargenbausatzes (1) aufweisend zwei Zargenelemente (2, 3), die jeweils mindestens drei Zargenteile (2a, 2b, 2c, 3a, 3b, 3c) aufweisen, umfassend die Verfahrensschritte:
a. Bereitstellung mindestens eines Bleches,
b. Trennen der Rohlinge der Zargenteile (2a, 2b, 2c, 3a, 3b, 3c) aus dem mindestens einen Blech und
c. Formung der Zargenteile (2a, 2b, 2c, 3a, 3b, 3c) aus den Rohlingen,
**dadurch gekennzeichnet, dass** die Rohlinge der einander zuordneten Zargenteile (2a, 2b, 2c, 3a, 3b, 3c) der Zargenelemente (2, 3) einstückig und über jeweils mindestens eine Sollbruchstelle (4) miteinander verbunden aus dem Blech herausgetrennt und gemeinsam zu den jeweiligen Zargenteilen (2a, 2b, 2c, 3a, 3b, 3c) geformt werden.

10. Verfahren zur Herstellung eines Steckzargenbausatzes (1) nach Anspruch 9, **dadurch gekennzeichnet, dass** die geformten Zargenteile (2a, 2b, 2c, 3a, 3b, 3c) durch Brechen an den Sollbruchstellen (4) voneinander getrennt werden.

11. Verfahren zur Herstellung eines Steckzargenbausatzes (1) nach Anspruch 9, **dadurch gekennzeichnet, dass** die geformten Zargenteile (2a, 2b, 2c, 3a, 3b, 3c) jeweils eines Zargenelements (2, 3) miteinander verschweißt werden.

12. Verfahren zur Herstellung eines Steckzargenbausatzes (1) nach den Ansprüchen 10 und 11, **dadurch gekennzeichnet, dass** die geformten Zargenteile (2a, 2b, 2c, 3a, 3b, 3c) jeweils eines Zargenelements (2, 3) vor dem Brechen miteinander verschweißt werden.

13. Verfahren zur Herstellung eines Steckzargenbausatzes (1) nach Anspruch 12, **dadurch gekennzeichnet, dass** anschließend die Zargenelemente (2, 3) aneinander mithilfe von Verbindungsmitteln, insbesondere beispielsweise mithilfe der zur Verbindung bei der Montage vorgesehenen Schrauben, fixiert werden.

14. Verfahren zur Herstellung eines Steckzargenbausatzes (1) nach einem der Ansprüche 9 bis 13, **dadurch gekennzeichnet, dass** ein Steckzargenbausatz (1) für eine Stahlzarge hergestellt wird, wobei die Zargenteile (2a, 2b, 2c, 3a, 3b, 3c) aus Stahlblech herausgetrennt werden.

15. Verfahren zur Herstellung eines Steckzargenbausatzes (1) nach einem der Ansprüche 9 bis 14, **dadurch gekennzeichnet, dass** ein Steckzargenbausatz (1) gemäß einem der Ansprüche 1 bis 8 hergestellt wird.

## Claims

1. Plug-in frame kit (1) comprising at least two frame elements (2, 3), wherein a first frame element (2) is designed for installation on a first outer side of a building opening and a second frame element (3) is designed for installation on a second outer side of the building opening opposite the first outer side, wherein the first frame element (2) and the second frame element (3) can be connected together within the building opening to form a frame and each comprise at least three frame parts (2a, 2b, 2c, 3a, 3b, 3c), namely two side parts and one top part, **characterized in that** at least two mutually associated frame parts (2a and 3a, 2b and 3b or 2c and 3c) of the frame elements (2, 3) of the plug-in frame kit (1) are formed as a single piece and are connected to one another via at least one predetermined breaking point (4).

2. Plug-in frame kit (1) according to claim 1, **characterized in that** at least two pairs of mutually associated frame parts (2a, 2b, 2c, 3a, 3b, 3c) of the frame elements (2, 3) of the plug-in frame kit (1) are each formed in one piece and are each connected to one another via at least one predetermined breaking point (4).

3. Plug-in frame kit (1) according to claim 2, **characterized in that** at least three pairs of mutually associated frame parts (2a, 2b, 2c, 3a, 3b, 3c) of the frame elements (2, 3), namely the mutually associated side parts and the top parts, of the plug-in frame kit (1) are each constructed in one piece and are each connected to one another via at least one predetermined breaking point (4).

4. Plug-in frame kit (1) according to one of the preceding claims, **characterized in that** the pairs of mutually associated frame parts (2a, 2b, 2c, 3a, 3b, 3c) of the frame elements (2, 3) are each connected to one another via at least two predetermined breaking points (4).

5. Plug-in frame kit (1) according to one of the preceding claims, **characterized in that** the mutually associated frame parts (2a, 2b, 2c, 3a, 3b, 3c) of the frame elements (2, 3) have corresponding plug-in elements (6, 7).

6. Plug-in frame kit (1) according to claim 5, **characterized in that** the plug-in elements (6, 7) each comprise a protruding plug-in element (6) and a receiving plug-in element (7), and **in that** the predetermined breaking points (4) are arranged in the region of the protruding plug-in elements (6).

7. Plug-in frame kit (1) according to one of the preceding claims, **characterized in that** it is designed for a door frame for installation in a wall opening.

8. Plug-in frame kit (1) according to one of the preceding claims, **characterized in that** the frame elements (2, 3) of the plug-in frame kit (1) are made of metal, preferably steel.

9. Method for manufacturing a plug-in frame kit (1) comprising two frame elements (2, 3), each of which comprises at least three frame parts (2a, 2b, 2c, 3a, 3b, 3c), comprising the following method steps:
a. providing at least one sheet of metal,
b. cutting the blanks for the frame parts (2a, 2b, 2c, 3a, 3b, 3c) from the at least one sheet metal blank, and
c. forming the frame parts (2a, 2b, 2c, 3a, 3b, 3c) from the blanks,
**characterized in that** the blanks of the mutually associated frame parts (2a, 2b, 2c, 3a, 3b, 3c) of the frame elements (2, 3) are separated from the sheet metal as a single piece and connected to one another via at least one predetermined breaking point (4) in each case, and are formed together into the respective frame parts (2a, 2b, 2c, 3a, 3b, 3c).

10. Method for manufacturing a plug-in frame kit (1) according to claim 9, **characterized in that** the formed frame parts (2a, 2b, 2c, 3a, 3b, 3c) are separated from one another by breaking at the predetermined breaking points (4).

11. Method for manufacturing a plug-in frame kit (1) according to claim 9, **characterized in that** the molded frame parts (2a, 2b, 2c, 3a, 3b, 3c) of a respective frame element (2, 3) are welded together.

12. Method for manufacturing a plug-in frame kit (1) according to claims 10 and 11, **characterized in that** the molded frame parts (2a, 2b, 2c, 3a, 3b, 3c) of each frame element (2, 3) are welded together prior to breaking.

13. Method for manufacturing a plug-in frame kit (1) according to claim 12, **characterized in that** the frame elements (2, 3) are subsequently fixed to one another by means of connecting elements, in particular, for example, by means of the screws provided for connection during assembly.

14. Method for manufacturing a plug-in frame kit (1) according to any one of claims 9 to 13, **characterized in that** a plug-in frame kit (1) for a steel frame is manufactured, wherein the frame parts (2a, 2b, 2c, 3a, 3b, 3c) are cut out of sheet steel.

15. Method for manufacturing a plug-in frame kit (1) according to any one of claims 9 to 14, **characterized in that** a plug-in frame kit (1) is manufactured in accordance with any one of claims 1 to 8.

## Revendications

1. Kit de cadre à emboîter (1) comprenant au moins deux éléments de cadre (2, 3), un premier élément de cadre (2) étant conçu pour être monté sur un premier côté extérieur d'une ouverture de bâtiment et un deuxième élément de cadre (3) étant conçu pour être monté sur un deuxième côté extérieur de l'ouverture de bâtiment opposé au premier côté extérieur de l'ouverture de bâtiment, le premier élément de cadre (2) et le deuxième élément de cadre (3) pouvant être reliés l'un à l'autre dans l'ouverture du bâtiment pour former un cadre et comportant respectivement au moins trois parties de cadre (2a, 2b, 2c, 3a, 3b, 3c), à savoir deux parties latérales et une partie de tête, **caractérisé en ce qu'**au moins deux parties de cadre (2a et 3a, 2b et 3b ou 2c et 3c) associées l'une à l'autre des éléments de cadre (2, 3) du kit de cadre à emboîter (1) sont réalisées d'une seule pièce et sont reliées l'une à l'autre par l'intermédiaire d'au moins un point de rupture prédéterminé (4).

2. Kit de cadre à emboîter (1) selon la revendication 1, **caractérisé en ce qu'**au moins deux paires de parties de cadre (2a, 2b, 2c, 3a, 3b, 3c) des éléments de cadre (2, 3) du kit de cadre à emboîter (1) sont respectivement réalisées d'une seule pièce et sont respectivement reliées les unes aux autres par l'intermédiaire d'au moins un point de rupture prédéterminé (4).

3. Kit de cadre à emboîter (1) selon la revendication 2, **caractérisé en ce qu'**au moins trois paires de parties de cadre (2a, 2b, 2c, 3a, 3b, 3c) des éléments de cadre (2, 3), à savoir les parties latérales associées les unes aux autres et les parties de tête, du kit de cadre à emboîter (1) sont respectivement réalisées d'une seule pièce et sont respectivement reliées les unes aux autres par l'intermédiaire d'au moins un point de rupture prédéterminé (4).

4. Kit de cadre à emboîter (1) selon l'une des revendications précédentes, **caractérisé en ce que** les paires de parties de cadre (2a, 2b, 2c, 3a, 3b, 3c) des éléments de cadre (2, 3) sont respectivement reliées les unes aux autres par l'intermédiaire d'au moins deux points de rupture prédéterminés (4).

5. Kit de cadre à emboîter (1) selon l'une des revendications précédentes, **caractérisé en ce que** les parties de cadre associées les unes aux autres (2a, 2b, 2c, 3a, 3b, 3c) des éléments de cadre (2, 3) comportent des éléments à emboîter correspondants (6, 7).

6. Kit de cadre à emboîter (1) selon la revendication 5, **caractérisé en ce que** les éléments à emboîter (6, 7) comportent respectivement un élément à emboîter saillant (6) et un élément à emboîter de réception (7), et **en ce que** les points de rupture prédéterminés (4) sont disposés dans la zone des éléments à emboîter saillants (6).

7. Kit de cadre à emboîter (1) selon l'une des revendications précédentes, **caractérisé en ce que** celui-ci est conçu pour un cadre de porte destiné à être monté dans une ouverture de paroi.

8. Kit de cadre à emboîter (1) selon l'une des revendications précédentes, **caractérisé en ce que** les éléments de cadre (2, 3) du kit de cadre à emboîter (1) sont fabriqués en métal, de préférence en acier.

9. Procédé de fabrication d'un kit de cadre à emboîter (1) comportant deux éléments de cadre (2, 3) qui comportent respectivement au moins trois parties de cadre (2a, 2b, 2c, 3a, 3b, 3c), comprenant les étapes de procédé consistant à :
a. fournir au moins une tôle,
b. séparer les ébauches des parties de cadre (2a, 2b, 2c, 3a, 3b, 3c) d'au moins une tôle et
c. façonner les parties de cadre (2a, 2b, 2c, 3a, 3b, 3c) à partir des ébauches,
**caractérisé en ce que** les ébauches des parties de cadre (2a, 2b, 2c, 3a, 3b, 3c) associées les unes aux autres des éléments de cadre (2, 3) sont séparées de la tôle d'une seule pièce et reliées les unes aux autres par l'intermédiaire d'au moins un point de rupture prédéterminé (4) respectif, et sont façonnées conjointement pour former les parties de cadre (2a, 2b, 2c, 3a, 3b, 3c) respectives.

10. Procédé de fabrication d'un kit de cadre à emboîter (1) selon la revendication 9, **caractérisé en ce que** les parties de cadre (2a, 2b, 2c, 3a, 3b, 3c) façonnées sont séparées les unes des autres par rupture au niveau des points de rupture prédéterminés (4).

11. Procédé de fabrication d'un kit de cadre à emboîter (1) selon la revendication 9, **caractérisé en ce que** les parties de cadre (2a, 2b, 2c, 3a, 3b, 3c) façonnées d'un élément de cadre (2, 3) respectif sont soudées les unes aux autres.

12. Procédé de fabrication d'un kit de cadre à emboîter (1) selon les revendications 10 et 11, **caractérisé en ce que** les parties de cadre (2a, 2b, 2c, 3a, 3b, 3c) façonnées d'un élément de cadre (2, 3) respectif sont soudées les unes aux autres avant la rupture.

13. Procédé de fabrication d'un kit de cadre à emboîter (1) selon la revendication 12, **caractérisé en ce qu'**ensuite, les éléments de cadre (2, 3) sont fixés les uns aux autres à l'aide de moyens de liaison, en particulier par exemple à l'aide des vis prévues pour la liaison lors du montage.

14. Procédé de fabrication d'un kit de cadre à emboîter (1) selon l'une des revendications 9 à 13, **caractérisé en ce qu'**un kit de cadre à emboîter (1) destiné à un cadre en acier est fabriqué, les parties de cadre (2a, 2b, 2c, 3a, 3b, 3c) étant séparées d'une tôle d'acier.

15. Procédé de fabrication d'un kit de cadre à emboîter (1) selon l'une des revendications 9 à 14, **caractérisé en ce qu'**un kit de cadre à emboîter (1) selon l'une des revendications 1 à 8 est fabriqué.
